# EUROPÄISCHE PATENTSCHRIFT

(11) **EP 1 932 603 B1**
(45) Veröffentlichungstag und Bekanntmachung des Hinweises auf die Patenterteilung: **25.02.2009**
(21) Anmeldenummer: 06025676.5
(22) Anmeldetag: 12.12.2006
(51) Int. Cl.: B21D 11/07, B21D 7/024

(54) **Rohrbiegemaschine zur Herstellung von mäandrierenden Rohrverläufen und Verfahren zum Herstellen mäandrierender Rohrverläufe**
Pipe bending machine for manufacturing meandering pipes and method for manufacturing meandering pipes
Cintreuse pour tubes pour réaliser des tubes à méandres et procédé pour la fabrication de tubes à méandres

(43) Veröffentlichungstag der Anmeldung: 18.06.2008
(73) Patentinhaber: Reimann, Peter, 41169 Mönchengladbach (DE)
(72) Erfinder: Reimann, Peter, 41169 Mönchengladbach (DE)
(74) Vertreter: Grosse - Schumacher - Knauer - von Hirschhausen

(56) Entgegenhaltungen:
- DE-A1- 2 236 898
- DE-A1- 2 918 813
- FR-A1- 2 125 193
- FR-A1- 2 685 228
- JP-A- 48 093 571
- JP-A- 61 060 218

## Beschreibung

### TECHNISCHES GEBIET

Die Erfindung betrifft eine Rohrbiegemaschine für meandrierende Rohrverläufe, wie sie zum Beispiel im Bereich der Solar-Thermie als sonnenbestrahlte, von einem aufzuheizenden Fluid durchflossene Rohrmeander verwendet werden. Andere Anwendungsgebiete sind Fußbodenheizungen, Kühldecken oder Wärmeaustauschregister. Derartige Rohrbiegemaschinen weisen in der Regel zwei an das Rohrkaliber, d.h. den Rohrau-ßendurchmesser im wesentlichen angepasste Rohrbiegesegmente, welche unter Freilassen einer Biegematrize relativ zu einander verschwenkbar sind und das herzustellende Biegeprofil vorgeben.

### TECHNOLOGISCHER HINTERGRUND

Auf dem Markt ist eine gattungsgemäße Rohrbiegemaschine bekannt, wie sie in Figur 7 als Stand der Technik dargestellt ist. Bei dieser bekannten Rohrbiegemaschine wird als Antriebseinrichtung 14' ein von einem nicht dargestellten Zahnriemen angetriebener längstgezahnter Drehzapfen verwendet, in dem ein pneumatisch verstellbarer Arretierbolzen 15' koaxial verschieblich gelagert ist. Eine mit der Antriebseinrichtung 14' drehfest verbundene Schwenkwelle 14A' ist als rechteckiger Block ausgeführt und von dem Arretierbolzen 15' ebenfalls durchsetzt. Die Schwenkwelle 14A' bildet gemeinsam mit einem Führungsgehäuse 17' ein Geschiebe, welches ein seitliches, d.h. quer zur Schwenkwelle orientiertes Verschieben (Doppelpfeil D)' der Schwenkwelle 14A' samt der Antriebseinrichtung 14' unter Zuhilfenahme einer Führungskulisse 17C' ermöglicht. Durch das Geschiebe wird die Drehantriebskraft (Doppelpfeil E') auf das Führungsgehäuse 17'. übertragen, so dass das gesamte Führungsgehäuse 17' um den entsprechenden Schwenkwinkel um die jeweilige Antriebsachse verschwenkt wird. Die Schwenkwelle 14A' ist mit einer Grundplatte 17A' des Führungsgehäuses 17' durch den Arretierbolzen 15' in der einen bzw. der anderen Schiebeposition verriegelbar, so dass beim Biegeprozess keine Verschiebung zwischen dem Führungsgehäuse 17' und der Schwenkwelle 14A' stattfinden kann. Koaxial zu den Führungsbohrungen 17B' der Grundplatte 17A' sind kreisförmige Rohrbiegesegmente 12A' und 12B' samt ihrer zugehörigen Haltezapfen 16A' bzw. 16B' angeordnet und relativ locker bezüglich des Führungsgehäuses 17' in Position gehalten, wobei diese Positionshaltung durch das verjüngte freie Ende des Arretierbolzens 15' in der jeweiligen Arretierposition verbessert wird. Das zu biegende Rohr wird durch die Biegematrize 12' zwischen den umlaufenden Halbnuten der Rohrbiegesegmente 12A' geführt. Beim Biegevorgang schwenkt demnach das sich nicht in Arretierposition, d.h. exzentrisch zum Antrieb 14' befindende Rohrbiegesegment um das mit der Antriebseinrichtung 14' koaxial orientierte und mechanisch in gerader Linie verbundene Rohrbiegesegment herumgeschwenkt.

Um eine Rohrbiegung mit entgegengesetztem Drehsinn zum Erzeugen einer meandrierenden Rohrmeander herzustellen, wird die vorbeschriebene Arretierung aufgehoben und der gesamte Antrieb 14' mit seiner Schwenkwelle 14A' bezüglich des Führungsgehäuses 17' quer verschoben und in der zweiten, nunmehr mit dem anderen Rohrbiegesegment koaxialen Arbeitsposition erneut verriegelt. - Diese bekannte Rohrbiegemaschine ist entsprechend aufwendig in der Handhabung und wegen des notwendigen Schiebespiels nicht allzu präzise und weniger robust wie dies zu wünschen wäre.

Die DE 22 36 898 A1 beschreibt eine gattungsgemäße Rohrbiegemaschine bei der auch das Merkmal verwirklicht ist, wonach jedes Rohrbiegesegment mit einem gesonderten Antriebsstrang versehen ist.

### DARSTELLUNG DER ERFINDUNG

Der Erfindung liegt die Aufgabe zugrunde, bei einem vergleichsweise einfachen Aufbau einer gattungsgemäßen Rohrbiegemaschine das Biegeverhalten zu verbessern. Insbesondere ist es erwünscht, größere Maßhaltigkeit und geringere Anfälligkeit der Rohrbiegemaschine zu erreichen. Diese Aufgabe wird durch eine Rohrbiegemaschine mit den Merkmalen des Anspruchs 1 sowie durch ein Verfahren mit den Merkmalen des Anspruchs 10 gelöst. Demnach ist hinsichtlich der Rohrbiegemaschine im Kern vorgesehen, dass die Schwenkachsen der Antriebseinrichtungen jedes Rohrbiegesegmentes in Null-Stellung koaxial zum Biegeradius des jeweils anderen Rohrbiegesegmehtes angeordnet sind und die Koaxialität während jedes Biegeschnittes verlassen wird. Auf diese Weise ist es möglich, dass der der Rohrbiegemaschine endlos zugeführte, in sich gerade Rohrspeisestrang einmal in einer Rechtsbiegung und einmal in einer Linksbiegung um den gewünschten Winkel biegbar ist. Dieser Winkel liegt in der Regel bei 180°, so dass eine möglichst hohe Rohrdichte pro aufgespannter Rohrfläche erzielt wird. Demzufolge drehen sich die angetriebenen Schwenkachsen der beiden Rohrbiegesegmente beim Rohrbiegen gegenläufig, wobei sich das eine Rohrbiegesegment jeweils in seiner zur Antriebswelle des in Verschwenken begriffenen Rohrbiegesegmentes in einem stationären, koaxialen Ruhezustand befindet. Nach jedem Biegeschritt wird das zuvor verschwenkte Rohrbiegesegment in seine Null-Stellung zurückverschwenkt, wobei das Rohrregister sich vorzugsweise nicht verlagert. Auf diese Weise kann nach diesem Rückschwenken ein vorgebbarer Längenabschnitt des Rohres durch die Biegematrize gerade hindurch geschoben werden, bis der gerade verlaufende Teil der Registerlänge samt einer Bogenlänge nachgeführt ist. Erst dann beginnt ein neuer Rohrbiegeschritt in die zur ersten Biegerichtung entgegengesetzte zweite Biegerichtung. Bei jedem Biegeschritt wird das gerade Speisestück des noch nicht gebogenen Rohres in Position gehalten. Dies hat zur Folge, dass der Anfang des zu biegenden Rohrregisters bzw. das gesamte bereits gebogene Rohrregister um den Biegewinkel auf seiner Unter lage verschwenkt wird. Letzteres ist gebräuchlich und kann durch einen Schwenktisch erleichtert werden.

Um jedes Rohrbiegesegment auf einfache Weise mit seinem zugehörigen Schwenkantrieb auf einfache Weise verbinden zu können, ist für jedes Rohrbiegesegment ein mit ihm koaxialer Haltezapfen antriebsseitig vorgesehen. Um die Maßhaltigkeit der zu biegenden Rohrregister zu verbessern, sind die Rohrhaltezapfen beider Rohrbiegesegmente durch ein mit den Rohrhaltezapfen jeweils schwenkbar verbundenes Abstandshalteelement verbunden.

Wenn die erste Antriebseinrichtung zwischen Ihrer Schwenkwelle und dem Haltezapfen des ersten Rohrbiegeelementes einen starren ersten Schwenkarm aufweist, so wird dadurch eine optimale Schwenkkraftübertragung erreicht.

Wenn die zweite Antriebseinrichtung ein zwischen seiner Schwenkwelle und dem Haltezapfen des zweiten Rohrbiegeelementes einen starren zweiten Schwenkarm aufweist, der über ein Verkröpfungselement mit der Schwenkwelle der zweiten Antriebseinrichung, insbesondere starr verbunden ist, so wird dadurch eine verlustarme Schwenkkraftübertragung erzielt.

Wenn der zweite Schwenkarm eine Aussparung zum Hinein- und Herausschwenken des ersten Haltezapfens des ersten Rohrbiegeelementes aufweist, so kann dadurch ein sehr klein bauender, äußerst stabiler Rohrbiegekopf verwirklicht werden.

Eine weitere Maßhaltigkeitsverbesserung des Rohrbiegens wird dadurch erreicht, dass die Schwenkwellen beider Rohrbiegeelemente in einem Wellenhaltekörper schwenkgelagert sind. Dieser kann eine Abstandsveränderbarkeit der beiden Antriebswellen beinhalten

Das Gleiche gilt, wenn der erste Schwenkarm eine Aussparung zum Hinein- und Herausschwenken des Verkopfungselementes der zweiten Antriebseinrichtung aufweist.

Um den Werkzeugwechsel zu vereinfachen, der, z. B. beim Verschleiß der Rohrbiegeelemente oder beim Wechsel auf andere zu biegende Rohrdurchmesser oder Biegeradien erforderlich ist, zu vereinfachen, ist eine aus zwei Kupplungsstellen bestehende Trennstelle zwischen den Schwenkwellen, vorzugsweise dem Wellenhaltekörper und den Schwenkkarmen vorgesehen.

Ein Rohrgeradehalter gestattet eine gezielte Zuführung des Rohrspeisestranges zur Biegematrize.

Ein Abstandsversteller für die Schwenkwellen gestattet eine Zentrierung der Biegematrize auf die Austrittsstelle des Rohrgeradehalters und somit eine die Rohrbiegequalität verbessernde Justage.

Hinsichtlich eines Verfahrens zum Herstellen von meandrierenden Rohrverläufen wird die Aufgabe mit den Merkmalen des Anspruchs 10 gelöst. Demnach ist vorgesehen, die beiden Rohrbiegesegmente ausgehend von einer auf die Rohrspeisestelle ausgerichtete Null-Stellung wechselseitig um das jeweils andere Rohrbiegesegment unter Biegen des Rohres zu verschwenken und nach Rückschwenken (im Leerweg) des zunächst unter Biegen hin verschwenkten Rohrbiegesegmentes das Rohr über die Rohrspeisestelle für den nächsten Biegeschritt ausreichend weit vorzuschieben und nachfolgend das andere Rohrbiegesegment um das eine Rohrbiegesegment unter gleichzeitigem Rohrbiegen hin zu verschwenken und anschließend wieder im Leerweg zurückzuschwenken und diesen Vorgang zum Herstellen weiterer Rohrmeander zu wiederholen.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung der zugehörigen Zeichnung und Tabelle, in der - beispielhaft - ein Ausführungsbeispiel einer Rohrbiegemaschine dargestellt ist.

In der Zeichnung zeigen
- Fig. 1: eine Rohrbiegemaschine in Ansicht von unten in Null-Stellung vor dem Biegen;
- Fig. 2: dieselbe Rohrbiegemaschine in einer Biegestellung nach Vollenden einer Rechtsbiegung;
- Fig. 3: dieselbe Rohrbiegemaschine in einer zweiten Biegestellung nach Vollenden einer Linksbiegung;
- Fig. 4: dieselbe Rohrbiegemaschine in perspektivischer Ansicht von unten;
- Fig. 5: dieselbe Rohrbiegemaschine in Seitenansicht;
- Fig. 6: eine Prinzipdarstellung der Rohrbiegemaschine sowie
- Fig. 7: eine Rohrbiegemaschine nach dem Stand der Technik.

Alle wesentlichen Elemente der Rohrbiegemaschine gehen aus der Prinzipdarstellung der Figur 6 hervor. Danach besteht eine ggf. zweimotorig betätigte Antriebseinrichtung 14 aus zwei Antriebssträngen (Strang A und Strang B). Eine erste Schwenkwelle 14A, welche über den Antrieb in einen Winkelbereich zwischen in der Regel 0° und annähernd 270° in beide Drehrichtungen drehbar ist, ist in einem Wellenhaltekörper 26 drehbar gelagert - ebenso wie vom Antriebsstrang B die Schwenkwelle 14B. Abstandsversteller 26A, 26B gestatten es, den seitlichen Abstand der parallel ausgerichteten Schwenkwellen 14A/14B zu verändern, sei es zur Justage oder sei es zur Biegeradienanpassung.

Auf der der Antriebseinrichtung 14 gegenüberliegenden Seite des Wellenhaltkörpers 26 ist jeder Antriebsstrang an einer Kupplungsstelle 24A bzw. 24B trennbar, so dass der ganze darunter liegende Biegekopf der Rohrbiegemaschine gegen einen anderen ausgetauscht werden kann. Dies ist erforderlich, wenn die Rohrbiegeradien sich ändern sollen.

An die Schwenkwelle 14A schließt sich z.B. wie dargestellt in etwa rechtwinklig einen Schwenkarm 20A an, der mit der Schwenkwelle 14A drehfest, als Schnittstelle ggf. trennbar, verbunden ist und eine Aussparung 20A' aufweist, um Bewegungsraum für das noch zu erläuternde Verkröpfungselement 22 freizulassen. Am freien Ende des Schwenkarmes 20A schließt sich etwa rechtwinklig und mit dem Schwenkarm 20A drehfest verbunden ein Haltezapfen 16A an, weicher ein Abstandselement 18 in drehbarer Form durchdringt und an seinem freien Ende ein erstes Rohrbiegesegment 12A trägt. Ebenso kann der Haltezapfen 16A mit dem freien Ende des Schwenkarms 20A drehbar befestigt sein und der Haltezapfen 16A an seinem freien Ende das erste Rohrbiegesegment 12A drehfest oder drehbar tragen. Das erste (und auch das zweite) Rohrbiegesegment 12A, 12B bestehen im dargestellten Ausführungsbeispiel aus einer Kreisscheibe mit je einer radial außen umlaufenden Nut, deren Querschnitt in bekannter Weise dem zu biegenden Rohrhalbdurchmesser in etwa entspricht.

In ähnlicher Weise ist der zweite Antriebsstrang B aufgebaut, wobei sich an die Schwenkwelle 14B zunächst eine Verkröpfung 22 anschließt und die Aussparung 20B' des sich anschließenden Schwenkarmes 20B Raum für die Bewegung des Haltezapfens 16A des Antriebsstranges A freilassen.

Die Schwenkwelle 14A des Antriebsstranges A und der Haltezapfen 16B des Antriebsstranges B sind in den in Fig. 1 dargestellten Null-Stellung der Rohrbiegemaschine koaxial angeordnet. Das Gleiche gilt für die Schwenkwelle 14B des Antriebsstranges B und den Haltezapfen 16A des Antriebsstranges A.

Die Funktionsweise ist Folgende:

Wenn ein durch die Biegematrize 12 ausreichend weit vorgeschobenes zunächst gerades Rohrstück zu einem von oben gesehenen Linksbogen gebogen werden soll, wird der Antriebsstrang B tätig, wobei die Antriebseinrichtung 14 die Schwenkwelle 14B um z.B. 180° verdreht. Dabei verlagert sich das Verkröpfungselement 22 bis in die Aussparung 20A' und der Haltezapfen 16B verschwenkt das Abstandshalteelement 18 samt des Rohrbiegesegmentes 12B im Gegenuhrzeigersinn um 180° um das Rohrbiegesegment 12A herum und erzeugt damit eine 180° Biegung des Rohres. Nachfolgend schwenkt der Strang B wieder um denselben Winkel zurück, bis das Rohrbiegesegment 12B in von oben gesehenen seine dargestellten Null-Stellung zurückgekehrt ist. Danach kann das zu biegende Rohr weiter durch die Biegematrize 12 vorgeschoben werden. Dies geschieht in der Regel ohne Drehung um die Rohrachse, kann grundsätzlich aber auch mit Drehung um die Rohrachse erfolgen. Nachdem das eingespeiste noch gerade Rohr ausreichend weit vorgeschoben ist, kann ein weiterer Biegevorgang, insbesondere eine Rechtsbiegung durchgeführt werden. Hierzu verschwenkt der die Antriebseinrichtung 14, die Schwenkwelle 14A um einen vorgegebenen Winkel von z.B. 180° im von oben gesehenen Uhrzeigersinn. Dadurch verschwenkt der Haltezapfen 16A den das Abstandshalteelement 18 samt des Rohrbiegesegmentes 12B um das zweite Rohrbiegesegment 12B herum. Das dadurch sich erneut verbiegende Rohrende vollzieht diese Schwenkung mit. Im Anschluss an diesen zweiten Biegeschritt fährt der Antriebsstrang A im Leerweg wieder um den Biegewinkel in seinen in der Zeichnung dargestellte Null-Stellung zurück. Damit ist ein vollständiger Doppelbiegezyklus unter Erzeugung eines Meanders abgeschlossen. Hieran können sich weitere Biegezyklen in beliebiger Weise anschließen.

Die Figuren 1 bis 5 veranschaulichen die in Figur 6 dargestellte Vorrichtung in einer praktischen Ausführungsform.

Figur 1 veranschaulicht den Zustand der Rohrbiegemaschine vor dem Beginn des Herstellens einer Rohrmeander 10 (vgl. Fig. 3), wobei das zu biegende, in Richtung des Pfeiles C durch einen Rohrgeradehalter 28 verschiebbare Rohr soweit erforderlich durch die Biegematrize 12 vorgeschoben ist.

Aus Figur 2 ist ersichtlich, wie das Rohrbiegesegment 12B, ausgehend von der in Figur 1 dargestellten Null-Stellung, in eine um 180° Grad verschwenkte Biegestellung (in der Zeichnung im Uhrzeigersinn) um das in Position verbleibende andere Rohrbiegesegment 12A verschwenkt ist und somit das zu biegende Rohr um das Rohrbiegesegment 12A entsprechend der vorgegebenen Biegekontur um 180° Grad gebogen hat.

Nach dem in Figur 2 gezeigten Biegvorgang im Uhrzeigersinn wird das Rohrbiegesegment 12B zunächst im Lehrweg in die Figur 1 entsprechende Null-Stellung zurück verschwenkt. In dieser Null-Stellung kann das zu biegende Rohr durch den Rohgeradehalter 28 weiter vorgeschoben werden, wobei der bereits hergestellte 180° Grad Bogen mit verschoben wird. Sodann erfolgt ein Biegeschritt im Gegenuhrzeigersinn, welcher in der in Figur 3 dargestellten Schwenkposition des Rohrbiegesegmentes 12A bereits abgeschlossen ist. Aus dieser Arbeitsstellung heraus wird das Rohrbiegesegment 12A nachfolgend im Lehrweg wieder entsprechend Doppelpfeil G in die Null-Stellung entsprechend Figur 1 zurückverschwenkt. Damit ist ein vollständiger Meander hergestellt und weitere Meander können sich in der gleichen Weise anschließen.

Aus Figur 4 ist besonders deutlich ersichtlich, wie die beiden Antriebseinheiten 14 des Antriebstrangs A und B bezüglich des Wellenhaltekörpers 26 durch Abstandversteller 26A, 26B bezüglich des Rohrgeradehalters 28 zentriert und im Bedarfsfall abstandsmäßig angepasst werden können, um mit anderen Rohrbiegesegmenten größere oder kleinere Rohrbiegeradien herzustellen.

Aus Figuren 5 und 6 ist unter anderem ersichtlich, wie ein Werkzeugwechsel and den Kupplungsstellen 24A, 24B stattfinden kann. Hierbei werden die Schwenkarme 20A, 20B von den Schwenkwellen 14A, 14B der beiden Antriebsstränge A und B getrennt.

Während in den Zeichnungen von kreisrunden Rohrbiegesegmenten ausgegangen wird, deren Biegeform und Rohrbiegeradius in der Null-Stellung koaxial zur Schwenkwelle des jeweils anderen Antriebsstranges angeordnet sind, gestattet es die Erfindung grundsätzlich auch, Rohriegesegmente mit anderen Biegeformen und anderer Anordnung der Achse des Rohrbiegradius zu verwirklichen, wenn die beiden Antriebsstränge A, B entsprechend den Merkmalen von den beigefügten Ansprüche verwirklicht sind.

### BEZUGSZEICHENLISTE

- 10: Rohrmeander
- 10A: Biegeprofil
- 10B: Biegeprofil
- 12: Biegematrize
- 12': Biegmatrize
- 12A: Rohrbiegesegment
- 12A': Rohrbiegesegment
- 12B: Rohrbiegesegment
- 12B': Rohrbiegesegment
- 14: Antriebseinrichtung
- 14': Antriebseinrichtung
- 14A: Schwenkwelle
- 14A': Schwenkwelle
- 14B: Schwenkwelle
- 15': Arretierbolzen
- 16A: Haltezapfen
- 16A': Haltezapfen
- 16B: Haltezapfen
- 16B': Haltezapfen
- 17': Führungsgehäuse
- 17A': Grundplatte
- 17B': Führungsbohrungen
- 17C': Führungskulisse
- 18: Abstandshalteelement
- 20A: Schwenkarm
- 20A': Aussparung
- 20B: Schwenkarm
- 20B': Aussparung
- 22: Verkröpfungselemerit
- 24A: Kupplungsstelle
- 24B: Kupplungsstelle
- 26: Wellehaltekörper
- 26A: Abstandsversteller
- 26B: Abstandsversteller
- 28: Rohrgeradehalter
- A: Antriebsstrang
- B: Antriebsstrang
- C: Pfeil
- D': Doppelpfeil (Verschiebung)
- E': Doppelpfeil (Drehung)
- F: Doppelpfeil (Verschwenkung)
- G: Doppelpfeil (Verschwenkung)
- RA: Biegeradius .
- RB: Biegeradius

## Patentansprüche

1. Rohrbiegemaschine für meandrierende Rohrverläufe (10) mit mindestens zwei an das Rohrkaliber im Wesentlichen angepasste, unter Freilassen einer Biegematrize (12) relativ zu einander verschwenkbare, das Biegeprofil (10A, 10B) vorgebenden Rohrbiegesegmenten (12A; 12B) und mit einer Antriebseinrichtung (14) für das getrennte Verschwenken beider Rohrbiegesegmente, bei der
jedes Rohrbiegesegment (12A; 12B) mit einem gesonderten Antriebsstrang (A) und (B) versehen ist,
**dadurch gekennzeichnet,**
**dass** in einer Null-Stellung die Achse der angetriebenen Schwenkwelle (14A) des ersten Antriebsstranges (A) koaxial zum Biegeradius (RB) des zweiten Biegesegmentes (12B) und die angetriebene Schwenkwelle (14B) des zweiten Antriebsstranges (B) koaxial zum Biegeradius (RA) des ersten Rohrbiegesegmentes (12A) angeordnet sind und
**dass** die Koaxialität der Null-Stellung bei jedem Verschwenken einer der Schwenkwellen (14A, 14B) in eine Biegestellung des jeweils verschwenkten Rohrbiegesegmentes aufgehoben ist.

2. Rohrbiegemaschine nach Anspruch 1, **dadurch gekennzeichnet,**
**dass** der erste Antriebsstrang (A) zwischen seiner Schwenkwelle (14A) und einem Haltezapfen (16A) des ersten Rohrbiegeelementes (12A) einen ersten Schwenkarm (20A) und der zweite Antriebsstrang (B) zwischen seiner Schwenkwelle (14B) und einem Haltezapfen (16B) des zweiten Rohrbiegesegmentes (12B) einen über ein Verkröpfungselement (22) mit der zweiten Schwenkwelle (14B) des zweiten Antriebsstranges (B) verbundenen zweiten Schwenkarm (20B) aufweist.

3. Rohrbiegemaschine nach Anspruch 2, **dadurch gekennzeichnet, dass** der zweite Schwenkarm (20B) eine Aussparung (20B') zum Hinein- und Herausschwenken des ersten Haltezapfens (18A) des ersten Antriebsstranges (A) aufweist

4. Rohrbiegemaschine nach Anspruch 2 oder 3, **dadurch gekennzeichnet, dass** der erste Schwenkarm (20A) eine Aussparung (20A') zum Hinein- und Herausschwenken des Verkröpfungselementes (22) der zweiten Antriebseinrichtung aufweist.

5. Rohrbiegemaschine nach einem der Ansprüche 1 bis 4, **dadurch gekennzeichnet, dass** jeder Antriebsstrang (A;B) eine Kupplungsstelle (24A; 24B) zum Werkzeugwechsel aufweist.

6. Rohrbiegemaschine nach einem der Ansprüche 1 bis 8, **gekennzeichnet durch** einen Wellehaltekörper (26) zum beabstandeten Halten der Schwenkwellen (14A; 14B) der Antriebseinrichtung (14) aufweist.

7. Rohrbiegemaschine nach einem der Ansprüche 1 bis 6, **gekennzeichnet durch** eine die Haltezapfen (16A; 16B) der beiden Rohrbiegesegmente (12A; 12B) verbindendes Abstandshalteelement (18).

8. Rohrbiegemaschine nach einem der Ansprüche 1 bis 9, **gekennzeichnet durch** einen Rohrgeradehalter (28) zum Zuführen eines noch ungebogenen Rohrstrangs in die Biegematrize (12) der Rohrbiegesegmente (12A; 12B) in deren Null-Stellung.

9. Rohrbiegemaschine nach einem der Ansprüche 1 bis 10, **gekennzeichnet durch** einen Abstandsversteller (26A); 26B) für die Antriebswellen (14A; 14B).

10. Verfahren zum Herstellen maendrierender Rohrverläufe mit mindestens zwei an das Rohrkaliber im Wesentlichen angepassten , unter Freilassen einer Biegematrize (12) reaktiv zu einander verschwenkbaren, das Biegeprofil (10A, 10B) vorgegebenen Rohrbiegesegmenten (12A; 12B) und mit einer Antriebseinrichtung (14) für das getrennte Verschwenken der Rohrbiegesegmente, beider Rohrbiegesegmente, bei dem jedes Rohrbiegesegment von einem gesonderten Antriebsstrang wahlweise verschwenkt wird
**dadurch gekennzeichnet, dass**
eine in einer Null-Stellung vorhandene Koaxialität zwischen den Schwenkwellen der Antriebsstränge mit dem Biegeradius des Rohrbiegesegmentes des jeweils anderen Antriebsstranges für das jeweils verschwenkte Rohrbiegesegment in den Biege-Stellungen aufgehoben wird, und wobei das eine oder das andere Rohrbiegesegment, ausgehend von der auf eine Rohrspeisestelle ausgerichteten Null-Stellung, wechselseitig von dem ihm zugeordnetem Antriebsstrang um das jeweils andere Rohrbiegesegment unter Biegen des Rohres verschwenkt wird und nach Rückschwenken (im Leerweg) des zunächst unter Biegen hin verschwenkten einen Rohrbiegesegments das Rohr über die Rohrspeisestelle für den nächsten Biegeschritt ausreichend weit vorgeschoben und nachfolgend das andere Rohrbiegesegment von seinem ihm zugeordneten Antriebsstrang um das eine Rohrbiegsegment unter gleichzeitigem Rohrbiegen hin verschwenkt wird und anschließend wieder (im Leerweg) zurückverschwenkt wird und diese Schritte zum Herstellen weiterer Rohrmeander im Bedarfsfall wiederholt werden.

## Claims

1. Pipe bending machine for manufacturing meandering pipes (10), comprising at least two pipe bending segments (12A; 12B) which are essentially adapted to the pipe calibre and which can be pivoted relative to one another leaving a bending die (12) free and which define the bending profile (10A, 10B), and comprising a drive apparatus (14) for separate pivoting of both pipe bending segments, wherein each pipe bending segment (12A; 12B) is provided with a separate drive train (A) and (B), **characterised in that** in a starting position, the axis of the driven pivot shaft (14A) of the first drive train (A) is arranged coaxially with the bending radius (RB) of the second bending segment (12B) and the driven pivot shaft (14B) of the second drive train (B) is arranged coaxially with the bending radius (RA) of the first pipe bending segment (12A), and that the coaxiality of the starting position is removed on every pivoting of one of the pivot shafts (14A, 14B) into a bending position of the respectively pivoted pipe bending segment.

2. Pipe bending machine according to claim 1, **characterised in that** the first drive train (A) comprises a first pivot arm (20A) between its pivot shaft (14A) and a holding peg (16A) of the first pipe bending element (12A), and the second drive train (3) comprises a second pivot arm (20B) connected between a pivot shaft (14B) and a holding peg (16B) of the second pipe bending segment (12B) via a bending element (22) to the second pivot shaft (14B) of the second drive train (B).

3. Pipe bending machine according to claim 2, **characterised in that** the second pivot arm (20B) has a recess (20B') for pivoting in and out of the first holding peg (16A) of the first drive train (A).

4. Pipe bending machine according to claim 2 or 3, **characterised in that** the first pivot arm (20A) has a recess (20A') for pivoting in an out of the bending element (22) of the second drive apparatus.

5. Pipe bending machine according to one of the claims 1 to 4, **characterised in that** each drive train (A; B) has a coupling point (24A; 24B) for tool changing.

6. Pipe bending machine according to one of the claims 1 to 8, **characterised by** a shaft holder body (26) for holding the pivot shafts (14A; 14B) of the drive apparatus (14) spaced apart from one another.

7. Pipe bending machine according to one of the claims 1 to 6, **characterised by** a spacing element (18) connecting the holding pegs (16A; 16B) of the two pipe bending segments (12A; 12B).

8. Pipe bending machine according to one of the claims 1 to 9, **characterised by** a pipe straight-holder (28) for feeding an as yet unbent length of pipe into the bending die (12) of the pipe bending segments (12A; 12B) in their starting position.

9. Pipe bending machine according to one of the claims 1 to 10, **characterised by** a spacing adjuster (26A; 26B) for the drive shafts (14A; 14B).

10. Method for manufacturing meandering pipes, comprising at least two pipe bending segments (12A; 12B) which are essentially adapted to the pipe calibre and which can be pivoted relative to one another leaving a bending die (12) free and which define the bending profile 10A, 10B), and comprising a drive apparatus (14) for separate pivoting of both pipe bending segments, wherein each pipe bending segment is optionally pivoted by a separate drive train, **characterised in that** a coaxiality existing in a starting position between the pivot shafts of the drive trains with the bending radius of the pipe bending segment of the respective other drive train is removed for the respective pivoted pipe bending segment in the bending positions and wherein, alternately, one or the other pipe bending segment is pivoted starting from the starting position oriented towards a pipe feeding site by the drive train associated therewith about the respective other pipe bending segment, thereby bending the pipe, and following pivoting back (along a no-load path) of the pipe bending segment first pivoted with bending of the pipe, the pipe is pushed forward via the pipe feeding site far enough for the next bending step and, subsequently, the other pipe bending segment is pivoted by the drive train associated therewith about the one pipe bending segment, with bending of the pipe, and is then pivoted back (along a no-load path) and these steps are repeated in order to manufacture further pipe meanders if required.

## Revendications

1. Cintreuse pour tubes, pour réaliser des tubes dont le tracé est en méandres (10), qui comporte:
- au moins deux segments de cintrage de tubes (12A ; 12B), pouvant pivoter l'un par rapport à l'autre pour prédéfinir le profil de cintrage (10A, 10B), et qui sont pratiquement adaptés au calibre du tube en laissant libre une matrice de cintrage (12),
- une installation d'entraînement (14) pour pivoter de manière séparée les deux segments de cintrage de tubes,
chaque segment de tubes (12A ; 12B) comportant une ligne d'entraînement (A) et (B) séparée,
**caractérisée en ce que**
dans une position zéro, l'axe de l'arbre de pivotement (14A) entraîné de la première ligne d'entraînement A est coaxial au rayon de cintrage (RB) du second segment de cintrage (12B) et l'axe de pivotement entraîné (14B) de la seconde ligne d'entraînement (B) est coaxial au rayon de cintrage (RA) du premier segment de cintrage de tubes (12A), et
la coaxialité de la position zéro est supprimée à chaque pivotement de l'un des arbres pivotants (14A, 14B) dans la position de cintrage du segment de cintrage de tubes respectivement basculé en position de cintrage.

2. Cintreuse de tubes selon la revendication 1,
**caractérisée en ce que**
entre son axe de pivotement (14A) et un goujon de retenue (16A) du premier segment de cintrage de tubes (12A), la première ligne d'entraînement (A) comporte, un premier bras pivotant (20A) et la seconde ligne d'entraînement (B) comporte entre son arbre de pivotement (14B) et un segment de maintien (16B) du second segment de cintrage de tubes (12B), un second bras pivotant (20B) relié par un élément coudé (22) au second arbre pivotant (14B) de la seconde ligne d'entraînement (B).

3. Cintreuse de tubes selon la revendication 1,
**caractérisée en ce que**
le second bras pivotant (20B) comporte un dégagement (20B') pour recevoir et pour dégager le premier goujon de retenue (16A) de la première ligne d'entraînement (A).

4. Cintreuse de tubes selon la revendication 2 ou 3,
**caractérisée en ce que**
le premier bras pivotant (20A) comporte un dégagement (20A') pour recevoir et pour dégager l'élément coudé (22) de la seconde installation d'entraînement.

5. Cintreuse de tubes selon l'une des revendications 1 à 4,
**caractérisée en ce que**
chaque ligne d'entraînement (A ; B) comprend un point de montage (24A ; 24B) pour changer l'outil.

6. Cintreuse de tubes selon l'une des revendications 1 à 8,
**caractérisée par**
un organe de maintien d'arbre (26) pour tenir de manière écartée les arbres de pivotement (14A ; 14B) de l'installation d'entraînement (14).

7. Cintreuse de tubes selon l'une des revendications 1 à 6,
**caractérisée par**
un élément de maintien d'écartement (18) reliant les goujons de retenue (16A ; 16B) des deux segments de cintrage de tubes (12A ; 12B).

8. Cintreuse de tubes selon l'une des revendications 1 à 7,
**caractérisée par**
un support de maintien de tube droit (28) pour guider une partie de tube non encore cintrée dans la matrice de cintrage (12) des segments de cintrage de tubes (12A ; 12B) dans leur position zéro.

9. Cintreuse de tubes selon l'une des revendications 1 à 8,
**caractérisée par**
un organe de réglage d'écartement (26A ; 26B) pour les arbres d'entraînement (14A ; 14B).

10. Procédé de fabrication de tubes à tracé en méandres à l'aide d'au moins deux segments de cintrage de tubes (12A ; 12B) adaptés pratiquement au calibre du tube en laissant libre, une matrice de cintrage (12) et en pouvant pivoter en réaction l'un par rapport à l'autre et prédéfinissant le profil de cintrage (10A, 10B) ainsi qu'une installation d'entraînement (14) pour pivoter séparément les segments de cintrage de tubes selon lesquels chaque segment de cintrage de tube, est pivoté sélectivement par une ligne d'entraînement distincte,
**caractérisé en ce que**
on neutralise la coaxialité existant dans une position zéro entre les axes de pivotement des lignes d'entraînement avec le rayon de cintrage du segment de cintrage de tubes de chaque autre ligne d'entraînement pour chaque segment de cintrage de tubes, pivoté, dans les positions de cintrage, et
l'un ou l'autre segment de cintrage de tubes, partant de la position zéro alignée sur un point d'alimentation en tube, est pivoté alternativement à partir de la ligne d'entraînement associée autour de l'autre segment de cintrage de tubes, respectif, en cintrant le tube et après basculement en retour (en course à vide), de l'un des segments de cintrage de tubes qui a été basculé pour le cintrage, on avance suffisamment le tube au-delà du point d'alimentation en tube pour l'étape de cintrage suivante et ensuite, on bascule l'autre segment de cintrage de tubes par la ligne d'entraînement associée, autour du segment de cintrage de tubes en cintrant en même temps le tube et ensuite on bascule de nouveau en retour (course à vide) et on répète, le cas échéant, ces étapes pour fabriquer un tube ayant un tracé en méandres.
